# EUROPÄISCHE PATENTSCHRIFT

(11) **EP 0 019 888 B1**
(45) Veröffentlichungstag und Bekanntmachung des Hinweises auf die Patenterteilung: **13.07.1983**
(21) Anmeldenummer: 80102902.6
(22) Anmeldetag: 23.05.1980
(51) Int. Cl.: H01R 4/02

(54) **Lötfahne mit Lötöse**
Soldering lug with soldering eye
Lame de raccord à cosse à souder

(30) Priorität: 29.05.1979 DE 7915518 U
(43) Veröffentlichungstag der Anmeldung: 10.12.1980
(73) Patentinhaber: SIEMENS AKTIENGESELLSCHAFT, 80333 München (DE)
(72) Erfinder: Günther, Theuer, D-8400 Regensburg (DE)

## Beschreibung

Die Erfindung betrifft eine Lötfahne mit einer Lötöse.

Die bekannten Lötösen sind teils einseitig offene, teils geschlossene Lötösen. Die einseitig offenen Lötösen zeichnen sich durch eine einfache Montage der Anschlüsse und die geschlossenen Lötösen durch eine im Gegensatz hierzu leichtere Lötbarkeit der Anschlüsse aus.

Der vorliegenden Erfindung liegt die Aufgabe zugrunde, eine Lötfahne mit einer Lötöse zu schaffen, die die Vorteile der geschlossenen und der offenen Lötöse in sich vereinigt.

Zur Lösung dieser Aufgabe sieht die Erfindung bei einer geschlossenen Lötöse vor, daß die Lötfahne mittenaxial bis zu der Lötöse aufgeschnitten ist und die so gebildeten Lappen der Lötfahne durch Abbiegen im Bereich der Lötöse verschränkt sind.

Diese Lötöse stellt zwar eine einseitig offene Lötöse dar, die aber durch ihre Verformung ein stirnseitiges Herausspringen der eingesetzten und noch nicht verlöteten Anschlüsse verhindert und, eine elektrisch einwandfreie Lötverbindung zwischen Lötöse und Anschlußleitung gewährleistet. Durch die erleichterte Montage wird die pro Lötstelle erforderliche Lötdauer bzw. Fügezeit erheblich verringert.

In der Zeichnung ist ein Ausführungsbeispiel des Gegenstandes nach der Erfindung dargestellt. Es zeigt :
Figur 1 eine Vorderansicht einer Lötfahne mit Lötöse nach der Erfindung,
Figur 2 eine Seitenansicht der Lötfahne nach Fig. 1.

Die mit 1 bezeichnete Lötfahne besitzt eine einseitig offene Lötöse 2, deren einander zugekehrten Lappen 3, 4 zueinander verschränkt sind.

Bei Montage einer Anschlußleitung wird diese in einem Winkel von ca. 45° stirnseitig in die Lötöse 2 eingesteckt und anschließend in die zur Lötösenlochung axiale Endstellung gebracht. In dieser Endstellung wird durch die einander zugekehrten Lappen 3, 4 ein Herausspringen der unverlöteten Anschlußleitung aus der Lötöse verhindert. Die Verlötung der Lötöse 2 mit der Anschlußleitung erfolgt wie bei Lötösen mit geschlossener Lochung.

## Patentansprüche

Lötfahne (1) mit einer geschlossenen Lötöse (2), dadurch gekennzeichnet, daß die Lötfahne (1) mittelaxial bis zu der Lötöse (2) aufgeschnitten ist und die so gebildeten Lappen (3, 4) der Lötfahne (1) durch Abbiegen im Bereich der Lötöse (2) verschränkt sind.

## Claims

A soldering tag (1) having a closed soldering eye (2), characterised in that the soldering tag (1) is cut open along its central axis up to the soldering eye (2) and the tabs (3, 4) of the soldering tag (1) thus formed are skewed by bending aside in the region of the soldering eye (2).

## Revendications

Lame de raccord (1) à cosse à souder (2) caractérisée en ce que la lame de raccord (1) est coupée au milieu axialement jusqu'à la cosse à souder (2) et les pattes (3, 4) ainsi formées de la lame de raccord (1) sont entrecroisées par pliage dans la région de la cosse à souder (2).
